# EUROPÄISCHE PATENTSCHRIFT

(11) **EP 3 696 341 B1**
(45) Veröffentlichungstag und Bekanntmachung des Hinweises auf die Patenterteilung: **31.03.2021**
(21) Anmeldenummer: 19157289.0
(22) Anmeldetag: 14.02.2019
(51) Int. Cl.: E04F 13/08

(54) **WAND- UND DECKENBELAG AUS AKUSTIKPANEELEN**
WALL AND CEILING COVERING COMPRISING ACOUSTIC PANELS
REVÊTEMENT DE MUR ET DE PLAFOND COMPRENANT DES PANNEAUX ACOUSTIQUES

(43) Veröffentlichungstag der Anmeldung: 19.08.2020
(73) Patentinhaber: Swiss Krono TEC AG, 6004 Luzern (CH)
(72) Erfinder: Braun, Roger, 6130 Willisau (CH); Schnyder, Raphael, 6006 Luzern (CH)
(74) Vertreter: Kalkoff & Partner Patentanwälte mbB

(56) Entgegenhaltungen:
- EP-A2- 2 003 258
- CN-U- 204 001 528
- DE-A1-102009 021 904
- DE-A1-102014 207 852
- US-A1- 2017 044 772

## Beschreibung

Die Erfindung betrifft einen Wand-und Deckenbelag mit einer Akustikpaneelfläche nach Anspruch 1, ein Verfahren zum Herstellen eines Wand-und Deckenbelags mit einer Akustikpaneelfläche nach Anspruch 10 und ein Montagesystem zum Befestigen von Akustikpaneelen nach Anspruch 13.

Wand-und Deckenbeläge aus Paneelen werden häufig aus optischen und/oder akustischen Gründen auf eine Wand oder eine Decke eines Raumes aufgebracht. Derartige Akustikpaneele sind beispielsweise aus der DE 10 2014 207 852 A1 bekannt, die eine Trägerplatte mit einem rückseitigen Absorber und vorderseitige, bis durch die Trägerplatte ragende Schlitze zum Eindringen von Raumschall durch die Trägerplatte in den Absorber aufweisen. Hierfür gibt es zahlreiche Befestigungssysteme. So ist aus dem Dokument US 2017/044772 A1 ein Montagesystem mit Konstruktionsschiene zum Befestigen an einer Wand bekannt, das Montageschienen zum rückseitigen Anschrauben an das Paneel und zum Einklemmen in die Konstruktionsschiene umfasst. Aus der DE 10 2005 021 904 A1 ist ein Montageclip bekannt, der auch in eine rückseitig angebrachte Absorberfläche eines Wandbelages eingeschraubt und anschließend an eine Konstruktionsschiene angeklemmt werden kann. Die CN 204 001 528 U dagegen offenbart ein Befestigungssystem für leichte, mit einem Gewebe überspannte Absorberplatten, das zwei identische Klammern umfasst, die über einen Magneten miteinander verbunden werden. Einen anderen Ansatz der Schallverminderung verfolgt die EP 2 003 258 A2, die anstelle von Akustikpaneelen zur Minderung des Raumschalls ein Montagesystem mit einem Dämpfer offenbart, der eine Schallübertragung von den Verkleidungselementen auf die Unterkonstruktion verhindert.

Neuere Systeme für Wand-und Deckenbeläge verwenden zum Herstellen der Belagsfläche Paneele mit klebmittellosen Verriegelungsprofilen an den Seitenkanten, um die einzelnen Paneele besonders sicher untereinander zu verbinden. Derartige Verriegelungsprofile sind bspw. aus dem Bereich der Fußbodenbeläge bekannt.

Zum Herstellen eines Wand-und Deckenbelags werden die einzelnen Paneele in Reihen an der Wand und hier meistens an einer entsprechenden Unterkonstruktion befestigt. Dies erfolgt beispielsweise durch Befestigungsmittel wie Schrauben oder Nägel oder auch durch Montageclips, die mit einer Konstruktionsschiene zusammenwirken und für eine weitestgehende verdeckte Befestigung, d.h. eine von der Sichtseite nicht sichtbare Befestigung der Paneele sorgen.

Problematisch ist die Befestigung der ersten Reihe von Paneelen und der letzten Reihe von Paneelen mit ihrer jeweiligen Außenkante. Hier kann keiner der bekannten Montageclips für eine vollständig verdeckte Befestigung verwendet werden, da diese zumeist zum Eingriff in das Verriegelungsprofil ausgebildet sind oder das Paneel umgreifen. Die Paneele der ersten Reihe und die Paneele der letzten Reihe werden daher häufig im Bereich der jeweiligen Außenkante, die zur Wand, Decke oder zum Fußboden zeigt, mit einer Schraube oder einem anderen Befestigungsmittel an der Unterkonstruktion befestigt. Das Befestigungsmittel wird dabei von außen durch die Oberfläche in die Unterkonstruktion oder direkt in die Wand oder die Decke eingebracht. D. h., dass bspw. der Kopf einer Schraube oder eines Nagels an der Außenseite sichtbar ist. Hinzu kommt, dass derartige Befestigungsmittel eine unbewegliche Fixierung der Seitenkante der Paneele in Quer-und/oder Längsrichtung der Paneele erzeugen, wodurch eine vollständig schwimmende Verlegung der Paneelfläche nicht möglich ist.

Bei Akustikpaneelen mit rückseitigem Absorber kommt erschwerend hinzu, dass die Befestigung des Befestigungsmittels durch den Absorber oder in dem Absorber häufig zu Schwierigkeiten sowohl bei der Befestigung als auch bei der akustischen Leistung des Akustikpaneels führt.

Der Erfindung liegt die Aufgabe zugrunde einen Wand-und Deckenbelag mit einer Akustikpaneelfläche, ein Verfahren zum Herstellen eines Wand- und Deckenbelages mit einer Akustikpaneelfläche und ein Montagesystem für einen Wand- und Deckenbelag mit einer Akustikpaneelfläche bereitzustellen, wobei die Paneele der ersten und letzten Paneelreihe der Akustikpaneelfläche verdeckt befestigt und vollständig schwimmend gelagert sind.

Die der Erfindung zugrunde liegende Aufgabe wird gelöst durch einen Wand-und Deckenbelag nach Anspruch 1, ein Verfahren zum Herstellen eines Wand- und Deckenbelags nach Anspruch 10 und ein Montagesystem nach Anspruch 13. Vorteilhafte Weiterbildungen der Erfindung sind in den Unteransprüchen angegeben. Dabei sind alle beschriebenen Merkmale für sich oder in beliebiger Kombination grundsätzlich Gegenstand der Erfindung, unabhängig von ihrer Zusammenfassung in den Ansprüchen oder deren Rückbeziehung.

Der erfindungsgemäße Wand- und Deckenbelag mit einer Akustikpaneelfläche, die schwimmend gelagerte miteinander über korrespondierende Verriegelungsprofile klebemittellos verbundene Akustikpaneele umfasst, weist ein Montagesystem mit einem Einsteckkörper, der abschnittsweise in einem Absorber eines Akustikpaneels befestigt ist und einen Montagekörper auf, der an einer an einer Wand oder Decke befestigbaren Konstruktionsschiene angeklemmt und an dem Einsteckkörper fixiert ist.

Ein Kerngedanke der Erfindung ist die Anordnung des Einsteckkörpers in dem Absorber des Akustikpaneels und die Fixierung des Montagekörpers an dem Einsteckkörper mit der Möglichkeit, diesen an die Konstruktionsschiene anzuklemmen.

Der Einsteckkörper, der Montagekörper und die Konstruktionsschiene stellen das Montagesystem dar. Es ermöglicht das Akustikpaneel mit einer rückseitigen Befestigung an die Unterkonstruktion zu klemmen und zu fixieren, ohne dass an der Außenseite der Akustikpaneelfläche ein Befestigungsmittel sichtbar ist. Neben der Möglichkeit die gesamte Akustikpaneelfläche mit diesem Montagesystem zu befestigen, kann mittels des Montagesystems insbesondere die Befestigung der Akustikpaneele der ersten und letzten Paneelreihe einer Akustikpaneelfläche jeweils im Bereich der Seitenkante der jeweiligen Akustikpaneele, die an eine Wand, eine Decke oder einen Boden angrenzt, erfolgen.

Der Einsteckkörper bildet eine feste Auflage für den Montagekörper, sodass dieser an dem weichen Absorber nicht verrutschen kann oder in diesen einsinkt, sondern eine sichere und dauerhaft exakte Position einnimmt, wodurch die hohen Ansprüche an Exaktheit und Sicherheit bei der Montage erst erfüllbar sind. Unter der Befestigung in einem Absorber wird verstanden, dass zumindest ein Abschnitt, vorzugsweise mindestens zwei Abschnitte des Einsteckkörpers in dem Absorber angeordnet und befestigt sind.

Der Montagekörper ist das Verbindungsglied zwischen der mit der Wand oder Decke verbundenen Konstruktionsschiene und dem mit dem Akustikpaneel verbundenen Einsteckkörper. Die Fixierung des Montagekörpers an dem Einsteckkörper erfolgt bevor der Montagekörper an die Konstruktionsschiene angeklemmt wird. Unter der Fixierung ist eine Befestigung des Montagekörpers in Richtung senkrecht zur Ebene des Akustikpaneels bzw. des Absorbers zu verstehen.

Die Konstruktionsschiene kann als gebogenes Blech ausgebildet sein. Sie weist bspw. einen im Querschnitt u-förmigen Grundkörper auf, bei dem die freien Enden der Profilschenkel des u in einem 90°-Winkel zu den Profilschenkeln nach außen abgewinkelt sind und Stege ausbilden. Die Konstruktionsschiene ist bspw. zum direkten Anschrauben an die Wand oder die Decke ausgebildet.

Unter einem Akustikpaneel ist ein Paneel zu verstehen, das auftretenden Raumschall vermindert. Ein Akustikpaneel weist eine Trägerplatte mit einer eine Sichtseite bildenden Dekorbeschichtung und einen akustisch wirksamen Absorber an der der Sichtseite gegenüberliegenden Rückseite auf. Die Trägerplatte umfasst vorzugsweise einen Holzwerkstoff, wie eine Faserplatte oder Spanplatte, einen Mineralfaserwerkstoff, ein LVT (Luxury Vinyl Tiles), ein WPC, PPC oder BPC (Wood-Plastic-Composite, Paper-Plastic-Composite, Bambus-Plastic-Composite), ein SPC (Solid-Polymer-Core oder Stone-Polymer-Composite) oder einen Faser-Zement-Werkstoff. Die Dekorschicht kann auf Basis von Kunstharz, als Lackbeschichtung und/oder Folienbeschichtung ausgebildet sein.

Der Absorber ist mit der Rückseite der Trägerplatte verbunden, bspw. verklebt. Der Absorber ist weich ausgebildet, wobei hierunter verstanden wird, dass der Einsteckkörper oder dazu vorgesehene Abschnitte händisch in den Absorber eingedrückt werden können. Ein vorheriges Ausformen von Ausnehmungen zum Einstecken des Einstecckörpers ist nicht notwendig. Der Absorber kann bspw. eine Holzfaserdämmplatte oder eine Steinwolleplatte sein. Auch kann der Absorber eine Mineralwollplatte, eine Schaumplatte, eine Faserplatte aus bspw. Kunststofffasern oder eine Mischform hiervon sein, die ebenfalls weich ist, d.h. derart ausgebildet ist, dass ein Einsteckkörper bei der händischen Montage der Akustikpaneele vom Monteur zumindest abschnittsweise händisch in den Absorber eingedrückt werden kann. Ein weiche Steinwollplatte im Sinne der Erfindung kann bspw. eine Rohdichte (nach EN 1602) zwischen 120 kg/m³ und 200 kg/m³, insbesondere von 150 kg/m³+/-30 kg/m³, eine Zusammendrückbarkeit dₗ-d_{b} (nach EN 12431) ≤ 3, insbesondere von 2,5+/-0,3 und eine Punktlast bei 5 mm Stauchung (nach EN 12430) ≥ 500, insbesondere von 600 +/- 100 aufweisen.

Neben dem Absorber auf der Rückseite weist das Akustikpaneel akustisch wirksame Ausnehmungen (im Weiteren auch Akustikausnehmungen) in der Dekorschicht und der Trägerplatte auf, sodass auf das Paneel auftreffender Raumschall durch die Ausnehmungen in die Trägerplatte und in den Absorber eindringt und dort absorbiert wird.

An den Seitenkanten des Akustikpaneels sind korrespondierende Verriegelungsprofile angeordnet, die die einzelnen Akustikpaneele ohne die Verwendung von Klebemitteln, d.h. klebemittellos miteinander verbinden. Die korrespondierenden Verriegelungsprofile sind bspw. als Drehprofile, Schwenkprofile und/oder vertikale Rastprofile ausgebildet. Die Akustikpaneele sind über die korrespondierenden Verriegelungsprofile an den Längsseiten der Paneele und/oder an den Querseiten miteinander verbunden. Die korrespondierenden Verriegelungsprofile verbinden die Akustikpaneele derart aneinander, dass ohne weitere Verbindungsmittel, wie bspw. Klebstoff, eine dauerhaft absatzlose (Höhenversatz zwischen den verbundenen Akustikpaneelen) und dauerhaft fugenlose (Lücke zwischen den verbundenen Paneelen) Verriegelungsverbindung entsteht.

Die Verriegelungsprofile sind vorzugsweise an den Trägerplatten der Akustikpaneele angeordnet. Der Absorber an der Rückseite der Trägerplatten kann verriegelungsprofilfrei sein. Die Absorber von zwei miteinander verbundenen Akustikpaneelen können bspw. beabstandet zueinder angeordent sein oder auch stumpf aneinander stoßen.

Unter der Fixierung des Montagekörpers an dem Einsteckkörper ist insbesondere zu verstehen, dass der Montagekörper senkrecht zur Ebene der Akustikpaneele unbeweglich angeordnet ist. Abhängig von der Art der Ausbildung der Fixierverbindung kann dagegen weiterhin ein Verdrehen des Montagekörpers gegenüber dem Einsteckkörper bzw. eine lineare Bewegung des Montagekörpers entlang des Einsteckkörpers möglich sein.

Unter dem Anklemmen ist ebenfalls eine Befestigung zu verstehen, die den Montagekörper senkrecht zur Ebene des Akustikpaneels anklemmt.

Unter einer schwimmend gelagerten Akustikpaneelfläche wird verstanden, dass diese so befestigt ist, dass sie bspw. Schrumpf- und Dehnungsbewegungen der Akustikpaneele aufgrund von Klimaschwankungen durchführen kann.

Nach einer Weiterbildung der Erfindung weißt der Einsteckkörper einen Grundkörper und zwei Einsteckflügel auf, die insbesondere weitestgehend rechtwinklig zum Grundkörper ausgerichtet sind. Der Grundkörper ist vorzugsweise flächig als bspw. Grundplatte ausgebildet.

Die Einsteckflügel können an gegenüberliegenden Enden des Grundkörpers angeordnet sein. Die Länge der Einsteckflügel entspricht vorzugsweise der Stärke des Absorbers bzw. ist gegenüber der Stärke des Absorbers geringfügig, d.h. ca. 1-2 mm kürzer. Hierdurch können die Einsteckflügel bis zur Rückseite der Trägerplatte in den Absorber eindringen, wodurch der Einsteckkörper mit seinem Grundkörper bspw. flächig an dem Absorber anliegt, so dass die Stabilität der Verbindung zwischen dem Absorber und dem Einstecckörper besonders hoch ist. Unter rechtwinklig wird in diesem Zusammenhang insbesondere ein Winkel von 90° +/- 2° verstanden.

Die Einsteckflügel können bspw. als Dorne ausgebildet sein, um die händische Montage zu erleichtern. Für eine sichere Montage des Akustikpaneels im Bereich der Seitenkante ist jedoch eine ausreichend große Haltekraft zwischen dem Absorber und dem Einsteckflügel notwendig. Diese kann bspw. durch eine zusätzliche Verklebung oder auch eine entsprechende Ausformung der Dorne erreicht werden. Besonders bevorzugt sind die Einsteckflügel jedoch flächig, bspw. plattenförmig ausgebildet, wodurch unerwarteterweise eine ausreichend hohe Haftkraft zwischen der Oberfläche der Einsteckflügel und dem Absorber entsteht. Die Breite der Einsteckflügel (erstreckt sich in Längsrichtung des Grundkörpers) und die Länge des Grundkörpers können zumindest weitestgehend gleich sein. Vorzugsweise sind die Einsteckflügel jedoch gegenüber dem Grundkörper kürzer, bspw. beidseitig leicht zurückspringend angeordnet sein.

Die freien Enden der Einsteckflügel sind vorzugsweise leicht abgeschrägt und/oder weisen einen Radius auf, um das händische Einführen des Einsteckkörpers in den Absorber zu erleichtern. Der Einsteckkörper weist vorzugsweise eine Breite von mindestens 1,5 cm, vorteilhaft von mindestens 2,3 cm, besonders vorteilhaft zwischen 1,5 cm und 3 cm, insbesondere 2,2 cm +/-0,3 mm auf.

Gerade bei der Ausbildung des Akustikpaneels mit schlitzartigen Akustikausnehmungen sind die Einsteckkörper quer zur Längsachsenrichtung der Akustikausnehmungen in den Absorber eingesteckt, wodurch gewährleistet wird, dass die Einsteckflügel nicht bis in die Akustikausnehmungen hineinragen. Hierdurch wird zum einen eine Sichtbarkeit der Einsteckflügel durch die Akustikausnehmungen verhindert, zum anderen wird sichergestellt, dass die Einsteckflügel keine mechanische Belastung auf die Stege der Akustikausnehmungen ausüben.

Für eine besonders kostengünstige Ausgestaltung des Wand- oder Deckenbelages ist nach einer Weiterbildung der Erfindung vorgesehen, dass die Einsteckflügel mit dem Grundkörper einstückig ausgebildet sind. So kann der Einsteckkörper beispielsweise als Biegekörper ausgebildet sein, bei dem die freien Enden des Grundkörpers umgebogen sind, insbesondere in einem Winkel von 90° +/- 2°, sodass die umgebogenen freien Enden des Grundkörpers die Einsteckflügel ausbilden.

Wie bereits ausgeführt ist der Montagekörper zum Anklemmen an die Konstruktionsschienen ausgebildet. Besonders bevorzugt umgreift der Montagekörper hierfür mit zwei Klammerarmen einen Abschnitt der Konstruktionsschiene. Die Klammerarme sind vorzugsweise an gegenüberliegenden Seiten des Montagekörpers angeordnet. Auch ist der Montagkörper mit den Klammerarmen insbesondere einstückig ausgebildet. So können beispielsweise die freien Enden des Montagekörpers über eine entsprechende Biegung zu Klammerarmen geformt sein. Der Montagekörper ist vorteilhaft ein entsprechend gebogenes Metallblech.

Zum Herstellen der Fixierung zwischen dem Montagekörper und dem Einsteckkörper weist der Montagekörper besonders bevorzugt eine zumindest abschnittsweise flächige Basisplatte auf, die mit einer flächigen Außenseite an einer flächigen Innenseite des Grundkörpers des Einsteckkörpers anliegt und mit einem Befestigungsmittel an einer Trägerplatte des Akustikpaneels befestigt ist. Das Befestigungsmittel ragt beispielsweise mit einem Abschnitt durch die Basisplatte des Montagekörpers und den Grundkörper des Einsteckkörpers hindurch bis in die Trägerplatte, wo es befestigt ist. Das Befestigungsmittel kann beispielsweise als Nagel, vorzugsweise jedoch als Schraube ausgebildet sein. So kann eine Schraube beispielsweise mit ihrem Schraubenkopf an der Innenseite der Basisplatte des Montagekörpers anliegen und mit ihrem Gewindeabschnitt durch die Basisplatte des Montagekörpers und den Grundkörper des Einsteckenkörpers hindurchragen und von deren Rückseite aus in die Trägerplatte eingeschraubt sein.

Für eine besonders günstige Ausbildung der schwimmenden Lagerung der Akustikpaneelfläche ist nach einer Weiterbildung der Erfindung vorgesehen, dass der Montagekörper ein Langloch aufweist, dessen Längsachse in Richtung der Klammerarme ausgerichtet ist. Das Befestigungsmittel kann durch das Langloch ragen, sodass die Akustikpaneele bei einer Bewegung in Längsachsenrichtung des Langlochs entsprechend am Befestigungsmittel entlang rutschen können. Eine Bewegung quer zur Längsachsenrichtung des Akustikpaneels kann durch eine bewegliche Klemmung des Montagekörpers an der Konstruktionsschiene, bspw. über die Klammerarme, gewährleistet werden.

Um das Fixieren des Montagekörpers an dem Einsteckkörper zu erleichtern, ist nach einer Weiterbildung der Erfindung vorgesehen, dass der Grundkörper des Einsteckkörpers eine Positionierausnehmung aufweist und am Montagekörper Positionierzapfen angeordnet sind, die in die Positionierausnehmung am Einsteckkörper eingreifen.

Die Positionierausnehmung ist vorzugsweise kreisrund und bspw. zentral auf dem Grundkörper angeordnet. Neben den Positionierzapfen, die insbesondere an den Rändern der Positionierausnehmung anliegen und so eine Positionierung des Montagekörpers ermöglichen, ragt insbesondere auch das Befestigungsmittel durch die Positionierausnehmung hindurch.

Die Anordnung der Positionierzapfen am Montagekörper erfolgt vorzugsweise derart, dass die Positionierzapfen mit einem Abschnitt ihrer Außenoberfläche an der Innenkante der Positionierausnehmung anliegen. Insofern entspricht der maximale Abstand der Positionierzapfen vorzugsweise dem Durchmesser der Positionierausnehmung, gegebenenfalls abzüglich eines minimalen Spiels um das Einführen der Zapfen in die Positionierausnehmung zu erleichtern.

Besonders bevorzugt sind zwei Positionierzapfen derart angeordnet, dass sie an gegenüberliegenden Abschnitten der Positionierausnehmung angreifen. Insbesondere können sie auf gegenüberliegenden Seiten des Langlochs in der Basisplatte des Montagekörpers angeordnet sein. Diese Anordnung ermöglicht es, dass der Montagekörper mit den Positionierzapfen in der Positionierausnehmung drehbar gelagert ist. Die Positionierzapfen verhindern dabei eine lineare Bewegung des Montagekörpers entlang der Ebene des Grundkörpers (bspw. in Längs- oder Querachsenrichtung des Akustikpaneels).

Auch können die Positionierzapfen als Rasten ausgebildet sein, die den Rand der Positionierausnehmung zumindest abschnittsweise umgreifen. Umgreifende Positionierzapfen können bspw. als Rastkörper ausgebildet sein, die nach dem Durchführen durch die Positionierausnehmung mit einer Raste an der Außenseite des Einsteckkörpers anliegen und eine Bewegung des Montagekörpers senkrecht zur Ebene des Montagekörpers verhindern. Derartige als Rastkörper ausgebildete Positionierzapfen können gleichzeitig als Befestigungsmittel anzusehen sein, da ggf. eine weitere Befestigung über eine Schraube, Nagel usw. nicht notwendig ist. Als Rastkörper ausgebildet Positionierzapfen ermöglichen auch weiterhin eine drehbare Lagerung des Montagekörpers an dem Einsteckkörper.

Insbesondere bei der Ausbildung des Montagekörpers als gebogenes Metallblech kann es bspw. durch das Befestigungsmittel zu einem Verziehen des Montagekörpers kommen, wodurch das Anklemmen dieses bspw. mit den Klammerarmen an der Konstruktionsschiene erschwert wird. Um die Stabilität des Montagekörpers in Längsachsenrichtung zwischen den Klammerarmen zu erhöhen, könnten bspw. Sicken angeordnet sein. Nach einer Weiterbildung der Erfindung ist jedoch vorgesehen, dass der Montagekörper zwei Spreizer aufweist. Die Spreizer sind insbesondere flächig ausgebildet und können ebenfalls als Biegeabschnitte der Basisplatte ausgeformt sein. Sie sind vorzugsweise an den sich gegenüberliegenden Längsseitenkanten der Basisplatte angeordnet und stehen senkrecht zur Ebene der Basisplatte hervor, bspw. in Richtung der Klemmarme.

Weiter wird die Aufgabe der Erfindung gelöst durch ein Verfahren zum Herstellen eines Decken- und Wandbelages gemäß Anspruch 10, , umfassend eine schwimmend gelagerte Akustikpaneelfläche mit Akustikpaneelen, die an den Längsseiten und/oder den Querseiten mittels zueinander korrespondierender Verriegelungsprofile klebemittellos miteinander verbunden werden, mit den Schritten:
- Einstecken und Befestigen eines Einsteckkörpers in einer vorgegebenen Position in einen Absorber eines Akustikpaneels,
- Anlegen eines Montagekörpers an den Einsteckkörper,
- Fixieren des Montagekörpers an dem Einsteckkörper
- Anklemmen des Montagekörpers an eine an einer Wand oder Decke angeordneten Konstruktionsschiene.

Gerade bei Akustikpaneelen, die mittels korrespondierender Verriegelungsprofile klebemittelos verbunden werden, besteht bei bspw. einem unbeabsichtigten Ablösen der Seitenkante ein hohes Risiko für einen Dominoeffekt, bei dem das sich ablösende Akustikpaneel die über die Verriegelungsverbindungen verbundenen weiteren Akustikpaneele von der Wand oder Decke herunterzieht. Das Verfahren ermöglicht eine besonders geschützte Verbindung der Akustikpaneele der ersten und letzten Paneelreihe einer Paneelfläche im Bereich der Seitenkante, wodurch das unbeabsichtigte Ablösen der Paneele im Bereich der Seitenkanten vermieden und somit auch Dominoeffekte verhindert werden. Zudem ermöglicht das Verfahren, wie auch der Wand und Deckenbelag und das Montagesystem gleichzeitig eine vollständige verdeckte und somit nicht sichtbare Befestigung der Akustikpaneele, die außerdem eine schwimmende Lagerung der Akustikpaneelfläche ermöglicht. Wie bereits zum Wand- und Deckenbelag ausgeführt, wird unter der Seitenkante der Akustikpaneele die Seitenkante der Akustikpaneeler der ersten und letzten Paneelreihe verstanden, die zu einer an die Akustikpaneelfläche angrenzenden Wand, Decke oder zu einem Boden zeigt. Unter der verdeckten Befestigung ist eine auf der Sichtseite der Akustikpaneele nicht sichtbare Befestigung an einer Wand/Decke oder Unterkonstruktion zu verstehen.

Zum Befestigen des Einsteckkörpers wird dieser nach einer Weiterbildung der Erfindung in den Absorber eingesteckt. Das Einstecken erfolgt vorzugsweise händisch, bspw. durch den die Paneelfläche montierenden Monteur. Die vorgegebene Position ergibt sich dabei durch die an der Wand oder Decke angebrachten Konstruktionsschienen, mittels der der Monteur die richtige Position an der Rückseite des Akustikpaneels bestimmen kann.

Beim Anlegen wird der Montagekörper bspw. mit einem flächigen Abschnitt an einen flächigen Abschnitt des Einsteckkörpers angelegt. Anschließend wird ein Befestigungsmittel mit einem Abschnitt durch den Montagekörper und den Grundkörper des Einsteckkörpers geführt und durch den Absorber in einer Trägerplatte des Akustikpaneels befestigt, bspw. eingeschraubt.

Um eine ausreichende Beweglichkeit der Akustikpaneele am Montagekörper zu gewährleisten, bspw. damit das Akustikpaneel Schrumpf-und Dehnungsbewegungen aufgrund von Klimaschwanken durchführen kann, ist nach einer Weiterbildung der Erfindung vorgesehen, dass das Befestigungsmittel mit einem Abschnitt durch ein Langloch in dem Montagekörper und durch eine Positionierausnehmung im Einsteckkörper geführt und mit der Trägerplatte verbunden wird. Das Langloch ermöglicht somit eine Bewegung des Akustikpaneels bspw. in seine Längsachsenrichtung. Die Fixierung erfolgt somit vorzugsweise durch ein Anpressen des Montagekörpers an dem Einsteckkörper bspw. mittels des Befestigungsmittels.

Nach dem Befestigen des Montagekörpers wird dieser mit dem Paneel an die Konstruktionsschiene geklemmt. Besonders bevorzugt fassen zum Anklemmen des Montagekörpers an der Konstruktionsschiene zwei Klammerarme des Montagekörpers um einen Abschnitt der Konstruktionsschiene herum. Hierdurch können die Akustikpaneele besonders einfach mittels händischem Druck ausgehend von der Sichtseite gegen die Konstruktionsschiene gedrückt werden, um bspw. um einen Abschnitt der Konstruktionsschiene zu schnappen. D.h., in der montierten Position umfassen die Klammerarme einen Abschnitt der Konstruktionsschiene und halten das Akustikpaneel dauerhaft und sicher in Position. Durch das Umgreifen der Konstruktionsschiene wird zudem eine in Längsachsenrichtung der Konstruktionsschiene bewegliche Lagerung besonders einfach ermöglicht und dauerhaft gewährleistet.

Eine weitere Lösung der Aufgabe wird durch ein Montagesystem zum verdeckten Befestigen von Akustikpaneelen an einer Wand oder Decke gemäß Anspruch 13 bereitgestellt, wobei die Akustikpaneele über Verriegelungsprofile miteinander verbunden sind, umfassend einen Einsteckkörper zum Einstecken in einen Absorber des Akustikpaneels und einen Montagekörper zum Fixieren an dem Einsteckkörper und zum Anklemmen an eine an der Wand oder Decke befestigbare Konstruktionsschiene.

Der Montagekörper ist dabei in Längsachsenrichtung der Konstruktionsschiene beweglich angeklemmt, während der Einsteckkörper mit dem Paneel insbesondere quer zur Längsachsenrichtung am Montagekörper fixiert ist.

Mittels des Montagesystems können die Seitenkanten einer Akustikpaneelfläche verdeckt an einer Unterkonstruktion befestigt werden und es wird auf einfache Weise eine vollständige schwimmende Lagerung der aus den Akustikpaneelen gebildeten Akustikpaneelfläche ermöglicht. Es verhindert zudem von den Seitenkanten ausgehende Dominoeffekte.

Obwohl manche Aspekte im Zusammenhang mit einem Wand-und Deckenbelag beschrieben wurden, versteht es sich, dass diese Aspekte auch eine Beschreibung des entsprechenden Verfahrens bzw. des Montagesystems darstellen, sodass ein Block- oder ein Bauelement des Wand- und Deckenbelages auch als ein entsprechender Verfahrensschritt, als ein Merkmal eines Verfahrensschrittes oder Merkmal des Montagesystems zu verstehen ist. Analog dazu stellen Aspekte, die im Zusammenhang mit einem oder als ein Verfahrensschritt oder als Merkmal des Montagesystems beschrieben wurden, auch eine Beschreibung eines entsprechenden Blocks oder Details oder Merkmals einer entsprechenden Vorrichtung dar. Dementsprechend kann auch ein im Zusammenhang mit dem Montagesystem beschriebenes Block- oder Bauelement als ein Verfahrensschritt, ein Merkmal eines Verfahrensschrittes oder ein Merkmal des Wand-und Deckenbelages zu verstehen sein.

Im Weitern wird die Erfindung anhand von Ausführungsbeispiels näher beschrieben. Es zeigt:
- Fig.1: schematisch in perspektivischer Darstellung einen Einsteckkörper zum Einbringen in einen Absorber;
- Fig. 2: schematisch in einer perspektivischen Darstellung einen Montagekörper zum Fixieren an einem Einsteckkörper und Anklemmen an einer Konstruktionsschiene;
- Fig. 3: schematisch in einer perspektivischen Darstellung eine Konstruktionsschiene zum Befestigen an einer Wand oder Decke und zum Anklemmen des Montagekörpers;
- Fig. 4: schematisch und in einer Ansicht einen Wand- und Deckenbelag mit einer Akustikpaneelfläche;
- Fig.5: schematisch in einer perspektivischen Darstellung eine vorteilhafte Ausführungsform eines Einsteckkörpers.

Figur 1 zeigt schematisch in einer perspektivischen Darstellung einen Einsteckkörper 1 mit einem Grundkörper 2 und zwei Einsteckflügeln 3. Der Einsteckkörper 1 ist als Biegekörper ausgebildet, bei dem die freien Enden 6 des Grundkörpers 2 abgekantet wurden und jetzt die beiden Einsteckflügel 3 ausbilden. Die Einsteckflügel 3 sind an zwei gegenüberliegenden Enden des Grundkörpers 2 angeordnet. Vom Grundkörper 2 ist die Innenseite 13 sichtbar. Die Einsteckflügel 3 und der Grundkörper 2 sind jeweils flächig, hier plattenförmig, ausgebildet. Der Winkel α zwischen jedem Einsteckflügel 3 und dem Grundkörper 2 beträgt jeweils 90° +/- 2°. Die freien Enden 6 der Einsteckflügel 3 zeigen in die gleiche Richtung. Die Einsteckflügel 3 weisen jeweils leichte Abschrägungen 4 an ihren freien Enden 6 auf, um das Einstecken in den Absorber (hier nicht dargestellt) zu erleichtern. Der Einsteckkörper 3 ist aus einem Metallblech geformt. Der Grundkörper 2 und die Einsteckflügel 3 sind einstückig ausgebildet.

Im Grundkörper 2 ist eine Positionierausnehmung 5 eingebracht. Die Positionierausnehmung 5 ist kreisrund und hier um den Flächenmittelpunkt (hier nicht dargestellt) des Grundkörpers 2 angeordnet.

Figur 2 zeigt schematisch in einer perspektivischen Darstellung einen Montagekörper 7 mit einer Basisplatte 8 und zwei zu Klammerarmen 9 gebogenen freien Enden 10 der Basisplatte 8. Gut sichtbar ist eine Innenseite 13 des Montagekörpers 7, die im montierten Zustand in Richtung der Konstruktionsschiene 21 zeigt.

Der Abstand zwischen den Klammerarmen 9 und somit auch die Länge der Basisplatte 8 sind auf die Breite der Konstruktionsschiene abgestimmt und darauf ausgelegt, um die freien Enden 18 (Figur 3) der Konstruktionsschiene 21 herumzugreifen.

In die Basisplatte 8 ist mittig ein Langloch 11 eingebracht, das zum Durchführen eines Befestigungsmittels (hier nicht dargestellt) vorgesehen ist. In Querachsenrichtung Q, jeweils auf gegenüberliegenden Seiten des Langlochs 11 sind Positionierzapfen 12 angeordnet. Die Positionierzapfen 12 sind an der Innenseite 13 als runde Löcher dargestellt, während sich die zapfenartigen Erhebungen (hier nicht dargestellt) aus der Außenseite 14 erstrecken.

Weiter weist die Basisplatte 8 zwei Spreizer 16 auf, die jeweils an gegenüberliegenden Längskanten 15 der Basisplatte 8 angeordnet sind und die Stabilität der Basisplatte 8 erhöhen. Die Spreizer 16 sind flächig ausgebildet. Sie wurden durch ein Umbiegen von Abschnitten der Basisplatte 8 erzeugt. Die Basisplatte 8, die Spreizer 16 und die Klammerarme 9 sind somit einstückig ausgebildet.

Figur 3 zeigt eine Konstruktionsschiene 21, die als gebogenes Blech ausgebildet ist. Die Konstruktionsschiene 21 weist im Querschnitt einen u-förmigen Grundkörper 17 auf. Die freien Enden 18 der Profilschenkel 19 des u sind in einem 90°-Winkel vom Profilschenkel 19 abgewinkelt und bilden Stege 20 aus. Die beiden Stege 20 sind zum Umgreifen der Klammerarme 9 des Montagekörpers 7 ausgebildet. Die Konstruktionsschiene 21 weist zudem Löcher 22 auf, die bspw. zum Anschrauben der Konstruktionsschiene 21 an einer Wand oder einer Decke (hier nicht dargestellt) vorgesehen sind.

Im montierten Zustand greifen die Klammerarme 9 um die Stege 20 und klemmen den Montagekörper 7 an der Konstruktionsschiene 21 an. Der dabei erzeugte Klammerdruck verhindert das unbeabsichtigte Ablösen des Montagekörpers 7 von der Konstruktionsschiene 21 in Richtung senkrecht zur Ebene der Konstruktionsschiene, bzw. senkrecht zur Ebene des zu montierenden Akustikpaneels 23 (siehe Figur 4), ist jedoch derart ausgebildet, dass der Montagekörper 7 in Längsachsenrichtung der Konstruktionsschiene 21 beweglich bleibt. Im Zusammenspiel mit dem Langloch 11 in der Basisplatte 8 wird eine vollständig schwimmende Lagerung der Akustikpaneele 23 der ersten und letzten Akustikpaneelreihe 25, 26 (siehe Figur 4) ermöglicht.

Figur 4 zeigt schematisch in einer Ansicht eine Akustikpaneelfläche 22 aus einzelnen über Verriegelungsprofile (hier nicht dargestellt) klebemittelos verbundenen Akustikpaneelen 23, die als Wand- oder Deckenbelag 24 verwendbar ist.

Die erste und letzte Paneelreihe 25, 26 grenzen mit ihrer äußersten Seitenkante 27 jeweils an eine Wand, Decke oder einen Boden (hier nicht dargestellt) an.

Weiter sind Konstruktionsschienen 21 (hier durch gestrichelte Linie dargestellt) angedeutet, die an der Wand oder Decke befestigt und hinter der Akustikpaneelfläche 22 angeordnet sind. Die Akustikpaneelfläche 22 ist zumindest mit ihren Seitenkanten 27 mittels des Einsteckkörpers 1 und des Montagekörpers 7 an der Konstruktionsschiene 21 befestigt und bspw. durch die bewegliche Fixierung des Montagekörpers 7 am Einsteckkörper 1 im Bereich der Seitenkanten 27 vollständig schwimmend gelagert.

Eine besonders vorteilhafte Ausführungsform des Einsteckkörpers 3 wird in Figur 5 gezeigt. Diese weist einen flächigen Grundkörper 2 mit einer Länge LG (durch einen Pfeil dargestellt) von ca. 36 mm +/-2 mm, einer Breite BG (durch einen Pfeil dargestellt) von ca. 26 mm +/-2 mm und abgerundete Ecken 29 zwischen den Längsseitenkanten 28 und den Breitseitenkanten 30 mit einem Radius von ca. 2 mm auf. Diese Ausführungsform weist zudem an den Längseitenkanten 28 angeordente gleichmäßig gegenüber den Breitseiten 30 zurückspringende flächige Einsteckflügel 3 mit einer Breite (erstreckt sich in Richtung der Länge LG des Grundkörpers) von ca. 23 mm +/- 2 mm und einer Höhe H (durch einen Pfeil dargestellt, erstreckt sich ausgehend von dem Grundkörper 2 in Richtung des freien Endes 31) von ca. 10 mm +/-1 mm auf. Die Einsteckflügel 3 sind weitestgehend rechtwinklig zum Grundkörper 2 angeordent. Die Seitenkanten 32 der Einsteckflügel 3 sind dabei über einen sich ca. 4 mm lang erstreckenden Abschnitt 32 ausgehend vom freien Ende 31 in Richtung des Grundkörpers 2 mit einem Winkel von 10° +/- 2° angeschrägt. Sie weisen zudem einen Radius zwischen der Längskante des freien Endes 31 und den beiden Seitenkanten 32 (Höhenrichtung) von ca. 1 mm auf.

Weiter weist der Einsteckkörper 3 eine Positionierausnehmung 5, hier ein rundes Loch, auf. Der Durchmesser der Positionierausnehmung 5 beträgt ca. 13 mm +/- 2 mm. Sie ist mittig im Grundkörper 2 angeordnet.

Der Grundkörper 2 und die Einsteckflügel 3 sind einstückig ausgebildet. Hier ist der Einsteckkörper 2 als Biegeformkörper, bspw. aus einem ca. 0,5 mm +/- 0,2 mm starken Metallblech hergestellt. Alternativ könnte der Einsteckkörper 3 jedoch bspw. auch aus Kunststoff oder einem Kompositwerkstoff bestehen.

**Bezugszeichenliste**

| | | | |
|---|---|---|---|
| 1. | Einsteckkörper | 22. | Akustikpaneelfläche |
| 2. | Grundkörper | 23. | Akustikpaneel |
| 3. | Einsteckflügel | 24. | Wand-und Deckenbelag |
| 4. | Abschrägungen | 25. | erste Paneelreihe |
| 5. | Positionierausnehmung | 26. | letzte Paneelreihe |
| 6. | Freies Ende | 27. | Seitenkante |
| 7. | Montagekörper | 28. | Längsseitenkante Grundkörper |
| 8. | Basisplatte | 29. | Ecken Grundkörper |
| 9. | Klammerarmen | 30. | Breitenkante Grundkörper |
| 10. | Freies Ende | 31. | Freies Ende Einsteckflügel |
| 11. | Langloch | 32. | Abschnitt |
| 12. | Positionierzapfen | 33. | Seitenkanten |
| 13. | Innenseite | | |
| 14. | Außenseite | | |
| 15. | Längskanten | | |
| 16. | Spreizer | | |
| 17. | Grundkörper Konstruktionsschiene | | |
| 18. | Freies Ende | | |
| 19. | Profilschenkel | | |
| 20. | Stege | | |
| 21. | Konstruktionsschiene | | |
| L | Längsachsenrichtung Montagekörper | | |
| Q | Querachsenrichtung Montagekörper | | |
| LK | Längsachsenrichtung Konstruktionsschiene | | |
| LG | Länge Grundkörper | | |
| BG | Breite Grundkörper | | |
| H | Höhe Einsteckflügel | | |

## Patentansprüche

1. Wand- und Deckenbelag mit einer Akustikpaneelfläche (22), die schwimmend gelagert ist und miteinander über korrespondierende Verriegelungsprofile klebemittelos verbundene Akustikpaneele (23), die eine Trägerplatte mit einer eine Sichtseite bildenden Dekorbeschichtung, einen akustisch wirksamen Absorber an der der Sichtseite gegenüberliegenden Rückseite und akustisch wirksame Ausnehmungen in der Dekorschicht und der Trägerplatte aufweist, umfasst, **gekennzeichnet durch** ein Montagesystem mit
- einem Einsteckkörper (1), der abschnittsweise in dem Absorber eines der Akustikpaneele (23) befestigt ist, wobei der Einsteckkörper (1) einen Grundkörper (2) und zwei in den Absorber eingesteckte Einsteckflügel (3) aufweist und
- einem Montagekörper (7), der an eine an einer Wand oder Decke befestigbaren Konstruktionsschiene (21) angeklemmt und an dem Einsteckkörper (1) fixiert ist.

2. Wand- und Deckenbelag nach Anspruch 1, **dadurch gekennzeichnet, dass** die Einsteckflügel (3) weitestgehend rechtwinklig zum Grundkörper (2) ausgerichtet sind.

3. Wand- und Deckenbelag nach mindestens einem der vorhergehenden Ansprüche, **dadurch gekennzeichnet, dass** die Einsteckflügel (3) flächig ausgebildet sind und quer zu Akustikausnehmungen des Akustikpaneels (23) angeordnet sind.

4. Wand- und Deckenbelag nach mindestens einem der vorhergehenden Ansprüche, **dadurch gekennzeichnet, dass** die Einsteckflügel (3) einstückig mit dem Grundkörper (2) ausgebildet sind.

5. Wand- und Deckenbelag nach mindestens einem der vorhergehenden Ansprüche, **dadurch gekennzeichnet, dass** der Montagkörper (7) mit zwei Klammerarmen (9) die Konstruktionsschiene (21) umgreift.

6. Wand- und Deckenbelag nach mindestens einem der vorhergehenden Ansprüche, **dadurch gekennzeichnet, dass** der Montagekörper (7) eine zumindest abschnittsweise flächige Basisplatte (8) aufweist, die mit einer flächigen Außenseite (14) an einem flächigen Abschnitt des Grundkörpers (2) des Einsteckkörpers (3) anliegt und mit einem Befestigungsmittel an einer Trägerplatte des Akustikpaneels (23) befestigt ist.

7. Wand- und Deckenbelag nach mindestens einem der vorhergehenden Ansprüche, **dadurch gekennzeichnet, dass** der Montagekörper (7) ein Langloch (11) aufweist, dessen Längsachse in Richtung der Klammerarme (9) ausgerichtet ist.

8. Wand- und Deckenbelag nach mindestens einem der vorhergehenden Ansprüche, **dadurch gekennzeichnet, dass** der Grundkörper (2) des Einsteckkörpers (1) eine Positionierausnehmung (5) aufweist und am Montagekörper (7) Positionierzapfen (12) angeordnet sind, die in die Positionierausnehmung (5) am Einsteckkörper (1) eingreifen.

9. Wand- und Deckenbelag nach Anspruch 6, **dadurch gekennzeichnet, dass** der Montagekörper (7) zwei Spreizer (16) zum Erhöhen der Stabilität aufweist, wobei die Spreizer (16) flächig ausgebildet sind und sich mit ihrer Ebene quer zur Ebene der Basisplatte (8) des Montagekörpers (7) ausgerichtet sind.

10. Verfahren zum Herstellen eines Decken- und Wandbelages, umfassend eine schwimmend gelagerte Akustikpaneelfläche (22) mit Akustikpaneelen (23), die eine Trägerplatte mit einer eine Sichtseite bildenden Dekorbeschichtung, einen akustisch wirksamen Absorber an der der Sichtseite gegenüberliegenden Rückseite und akustisch wirksame Ausnehmungen in der Dekorschicht und der Trägerplatte aufweisen und die an den Längsseiten und/oder den Querseiten mittels zueinander korrespondierender Verriegelungsprofile klebemittellos miteinander verbunden werden, **gekennzeichnet durch** die Schritte:
- Einstecken und Befestigen eines Einsteckkörpers (3) in einer vorgegebenen Position im Absorber eines der Akustikpaneele (23), wobei der Einstecckörper (1) einen Grundkörper (2) und zwei Einsteckflügel (3) aufweist, die in den Absorber eingesteckt werden,
- Anlegen eines Montagekörpers (7) an den Einsteckkörper (1),
- Fixieren des Montagekörpers (7) an dem Einsteckkörper (1),
- Anklemmen des Montagekörpers (7) an eine an einer Wand oder Decke angeordnete Konstruktionsschiene (21).

11. Verfahren nach Anspruch 10, **dadurch gekennzeichnet, dass** ein Befestigungsmittel durch ein Langloch (11) in dem Montagekörper (7) und durch eine Positionierausnehmung (5) in dem Einsteckkörper geführt und mit einer Trägerplatte verbunden wird.

12. Verfahren nach mindestens einem der Ansprüche 10 bis 11, **dadurch gekennzeichnet, dass** zum Anklemmen zwei Klemmarme (9) des Montagekörpers (7) um einen Abschnitt der Konstruktionsschiene (21) fassen und den Montagkörper (7) an der Konstruktionsschiene (21) fixieren.

13. Montagesystem zum verdeckten Befestigen von Akustikpaneelen an einer Wand oder Decke, wobei die Akustikpaneele (23) eine Trägerplatte mit einer eine Sichtseite bildenden Dekorbeschichtung, einen akustisch wirksamen Absorber an einer der Sichtseite gegenüberliegenden Rückseite und akustisch wirksame Ausnehmungen in der Dekorschicht und der Trägerplatte aufweisen und über Verriegelungsprofile miteinander verbunden sind, gekennzeichent durch
- einen Einsteckkörper (1) zum Einstecken in einen Absorber des Akustikpaneels (23), wobei der Einsteckkörper (1) einen Grundkörper (2) und zwei Einsteckflügel (3) zum Einstecken in den Absorber aufweist und
- einen Montagekörper (7) zum Fixieren an dem Einsteckkörper (1) und zum Anklemmen an eine an der Wand oder Decke befestigbare Konstruktionsschiene (21).

## Claims

1. A wall and ceiling covering comprising an acoustic panel surface (22), which is floatingly mounted and comprises acoustic panels (23) that are interconnected without adhesive via corresponding locking profiles and that comprises a support plate having a decorative coating that forms a visible face, an acoustically effective absorber on the rear face opposite the visible face, and acoustically effective cut-outs in the decorative layer and support plate,
**characterized by** a mounting system comprising
- an insertion body (1), which is fastened in portions in the absorber of one of the acoustic panels (23), wherein the insertion body (1) comprises a base body (2) and two insertion wings (3) inserted in the absorber, and
- a mounting body (7), which is clamped to a structural rail (21) that can be fastened to a wall or ceiling, and which is secured to the insertion body (1).

2. The wall and ceiling covering according to claim 1, **characterized in that** the insertion wings (3) are oriented substantially at a right angle to the base body (2).

3. The wall and ceiling covering according to at least one of the preceding claims, **characterized in that** the insertion wings (3) are planar and are arranged transversely to acoustic cut-outs in the acoustic panel (23).

4. The wall and ceiling covering according to at least one of the preceding claims, **characterized in that** the insertion wings (3) are formed integrally with the base body (2).

5. The wall and ceiling covering according to at least one of the preceding claims, **characterized in that** the mounting body (7) engages around the structural rail (21) by means of two clamp arms (9).

6. The wall and ceiling covering according to at least one of the preceding claims, **characterized in that** the mounting body (7) comprises a base plate (8) that is planar at least in portions and that adjoins a planar portion of the base body (2) of the insertion body (3) by means of a planar outer face (14) and is fastened to a support plate of the acoustic panel (23) by a fastening means.

7. The wall and ceiling covering according to at least one of the preceding claims, **characterized in that** the mounting body (7) comprises a slot (11), the longitudinal axis of which is oriented toward the clamp arms (9).

8. The wall and ceiling covering according to at least one of the preceding claims, **characterized in that** the base body (2) of the insertion body (1) comprises a positioning cut-out (5) and positioning pins (12) that engage in the positioning cut-out (5) in the insertion body (1) are arranged on the mounting body (7).

9. The wall and ceiling covering according to claim 6, **characterized in that** the mounting body (7) comprises two spreaders (16) for increasing the stability, wherein the spreaders (16) are planar and the planes thereof are oriented transversely to the plane of the base plate (8) of the mounting body (7).

10. A method for producing a ceiling and wall covering, comprising a floatingly mounted acoustic panel surface (22) having acoustic panels (23) which comprise a support plate having a decorative coating that forms a visible face, an acoustically effective absorber on the rear face opposite the visible face, and acoustically effective cut-outs in the decorative layer and support plate, and which are interconnected without adhesive on the longitudinal sides and/or transverse sides by means of locking profiles that correspond to one another, **characterized by** the steps of:
- inserting and fastening an insertion body (3) in a predefined position in the absorber of one of the acoustic panels (23), wherein the insertion body (1) comprises a base body (2) and two insertion wings (3) that are inserted in the absorber,
- placing a mounting body (7) on the insertion body (1),
- securing the mounting body (7) on the insertion body (1),
- clamping the mounting body (7) to a structural rail (21) arranged on a wall or ceiling.

11. The method according to claim 10, **characterized in that** a fastening means is guided through a slot (11) in the mounting body (7) and through a positioning cut-out (5) in the insertion body and is connected to a support plate.

12. The method according to at least one of claims 10 to 11, **characterized in that**, for the clamping, two clamp arms (9) of the mounting body (7) grip around a portion of the structural rail (21) and secure the mounting body (7) to the structural rail (21).

13. A mounting system for the concealed fastening of acoustic panels to a wall or ceiling, wherein the acoustic panels (23) comprise a support plate having a decorative coating that forms a visible face, an acoustically effective absorber on a rear face opposite the visible face, and acoustically effective cut-outs in the decorative layer and support plate, and are interconnected via locking profiles, **characterized by**
- an insertion body (1) to be inserted in an absorber of the acoustic panel (23), wherein the insertion body (1) comprises a base body (2) and two insertion wings (3) to be inserted in the absorber, and
- a mounting body (7) to be secured to the insertion body (1) and to be clamped to a structural rail (21) that can be fastened to the wall or ceiling.

## Revendications

1. Revêtement de mur et de plafond avec une surface de panneaux acoustiques (22), qui est posée de manière flottante et comprend des panneaux acoustiques (23) reliés les uns aux autres sans colle au moyen de profilés de blocage correspondants, qui présente une plaque de support garnie d'une couche décorative formant une face visible, un absorbeur acoustiquement efficace sur la face arrière opposée à la face visible et des évidements acoustiquement efficaces dans la couche décorative et dans la plaque de support,
**caractérisé par** un système de montage avec
- un corps d'emboîtement (1), qui est fixé par endroits dans l'absorbeur d'un des panneaux acoustiques (23), dans lequel le corps d'emboîtement (1) présente un corps de base (2) et deux ailettes à emboîter (3) emboîtées dans l'absorbeur et
- un corps de montage (7), qui est arrimé à un rail de construction (21) fixable à un mur ou à un plafond et est assujetti au corps d'emboîtement (1).

2. Revêtement de mur et de plafond selon la revendication 1, **caractérisé en ce que** les ailettes à emboîter (3) sont orientées sensiblement à la perpendiculaire par rapport au corps de base (2).

3. Revêtement de mur et de plafond selon l'une au moins des revendications précédentes, **caractérisé en ce que** les ailettes à emboîter (3) sont conçues de manière plane et sont disposées transversalement par rapport aux évidements acoustiques du panneau acoustique (23).

4. Revêtement de mur et de plafond selon l'une au moins des revendications précédentes, **caractérisé en ce que** les ailettes à emboîter (3) sont constituées d'un seul tenant avec le corps de base (2).

5. Revêtement de mur et de plafond selon l'une au moins des revendications précédentes, **caractérisé en ce que** le corps de montage (7) enserre le rail de construction (21) avec deux bras de retenue (9).

6. Revêtement de mur et de plafond selon l'une au moins des revendications précédentes, **caractérisé en ce que** le corps de montage (7) présente une plaque de base (8) plane au moins par endroits, qui est appliquée par une face extérieure plane (14) contre une partie plane du corps de base (2) du corps d'emboîtement (3) et qui est fixée à une plaque de support du panneau acoustique (23) par un moyen de fixation.

7. Revêtement de mur et de plafond selon l'une au moins des revendications précédentes, **caractérisé en ce que** le corps de montage (7) présente un trou oblong (11), dont l'axe longitudinal est orienté en direction des bras de retenue (9).

8. Revêtement de mur et de plafond selon l'une au moins des revendications précédentes, **caractérisé en ce que** le corps de base (2) du corps d'emboîtement (1) présente un évidement de positionnement (5) et que des ergots de positionnement (12) sont disposés sur le corps de montage (7), qui s'engagent dans l'évidement de positionnement (5) sur le corps d'emboîtement (1).

9. Revêtement de mur et de plafond selon la revendication 6, **caractérisé en ce que** le corps de montage (7) présente deux écarteurs (16) renforçant la stabilité, dans lequel les écarteurs (16) sont conçus de manière plane et dont le plan est orienté transversalement par rapport au plan de la plaque de base (8) du corps de montage (7).

10. Procédé de fabrication d'un revêtement de mur et de plafond, comprenant une surface de panneaux acoustiques (22) posée de manière flottante avec des panneaux acoustiques (23), qui présentent une plaque de support garnie d'une couche décorative formant une face visible, un absorbeur acoustiquement efficace sur la face arrière opposée à la face visible et des évidements acoustiquement efficaces dans la couche décorative et dans la plaque de support, et qui sont reliés les uns aux autres sans colle sur les côtés longitudinaux et / ou les côtés transversaux au moyen de profilés de blocage correspondants, **caractérisé par** les étapes suivantes :
- l'emboîtement et la fixation d'un corps d'emboîtement (3) dans une position prédéfinie à l'intérieur de l'absorbeur d'un des panneaux acoustiques (23), dans lequel le corps d'emboîtement (1) présente un corps de base (2) et deux ailettes à emboîter (3), qui sont emboîtées dans l'absorbeur,
- la mise en place d'un corps de montage (7) contre le corps d'emboîtement (1),
- l'assujettissement du corps de montage (7) au corps d'emboîtement (1),
- l'arrimage du corps de montage (7) à un rail de construction (21) disposé sur un mur ou un plafond.

11. Procédé selon la revendication 10, **caractérisé en ce qu'**un moyen de fixation est guidé à travers un trou oblong (11) dans le corps de montage (7) et à travers un évidement de positionnement (5) dans le corps d'emboîtement, puis fixé à une plaque de support.

12. Procédé selon l'une au moins des revendications 10 à 11, **caractérisé en ce que** deux bras de retenue (9) du corps de montage (7) enserre un tronçon du rail de construction (21) à des fins d'arrimage et assujettissent le corps de montage (7) au rail de construction (21).

13. Système de montage destiné à la fixation invisible de panneaux acoustiques à un mur ou à un plafond, dans lequel les panneaux acoustiques (23) présentent une plaque de support garnie d'une couche décorative formant une face visible, un absorbeur acoustiquement efficace sur une face arrière opposée à la face visible et des évidements acoustiquement efficaces dans la couche décorative et dans la plaque de support, et sont reliés les uns aux autres au moyen de profilés de blocage, **caractérisé par**
- un corps d'emboîtement (1) à emboîter dans un absorbeur du panneau acoustique (23), dans lequel le corps d'emboîtement (1) présente un corps de base (2) et deux ailettes à emboîter (3) à emboîter dans l'absorbeur et
- un corps de montage (7) à assujettir au corps d'emboîtement (1) et à arrimer à un rail de construction (21) fixable au mur ou au plafond.
